# EUROPÄISCHE PATENTSCHRIFT

(11) **EP 0 379 685 B1**
(45) Veröffentlichungstag und Bekanntmachung des Hinweises auf die Patenterteilung: **22.07.1992**
(21) Anmeldenummer: 89122505.4
(22) Anmeldetag: 06.12.1989
(51) Int. Cl.: B65H 23/24

(54) **Verfahren zum verzugsarmen Transport von bandförmigen Erzeugnissen sowie Vorrichtung hierzu**
Method and device for the tensionless transportation of web-like products
Procédé et dispositif pour transporter sans tension, une bande de matériau

(30) Priorität: 21.01.1989 DE 3901782
(43) Veröffentlichungstag der Anmeldung: 01.08.1990
(73) Patentinhaber: Bandfabrik Breitenbach AG, CH-4226 Breitenbach (CH)
(72) Erfinder: Müller, André, F-68480 Forrette (FR)
(74) Vertreter: Liermann, Manfred

(56) Entgegenhaltungen:
- DE-A- 2 752 574
- GB-A- 937 392
- US-A- 4 055 003
- US-A- 4 342 413

## Beschreibung

Die Erfindung betrifft ein Verfahren zum verzugsarmen Transport von bandförmigen Erzeugnissen, wie z.B. Textil-, Kunststoff- oder Papierbändern oder Fäden oder Kordeln in mäanderartiger Führung durch eine Behandlungszone hindurch, wobei die Erzeugnisse der Zone zugeführt und von dieser wieder abgeführt und innerhalb der Zone an der Oberfläche mindestens eines Umlenkkörpers von der Einlaufseite zur Auslaufseite hin umgelenkt wird.
Die Erfindung betrifft weiter eine Vorrichtung zur Durchführung dieses Verfahrens.

Das genannte Verfahren sowie Vorrichtungen zur Durchführung des Verfahrens sind bekannt und haben sich bewährt. Hierbei wird das zu transportierende Erzeugnis durch eine Behandlungszone -beispielsweise eine Trocknungszone oder eine Färbezone oder eine Imprägnierzone- in mäanderartiger Führung hindurchgeführt. An den jeweiligen Umlenkstellen wird hierbei das zu transportierende Erzeugnis über eine leicht drehbar gelagerte Walze geführt. Diese Walze kann mit einem eigenen Drehantrieb ausgestattet sein, ist jedoch in der Regel ohne eigenen Drehantrieb und muß daher vom zu transportierenden Erzeugnis mitgeschleppt werden.

Um das zu transportierende Erzeugnis durch die Behandlungszone hindurchzutransportieren, ist ausgangsseitig der Behandlungszone in irgendeiner Form ein Transportantrieb für das Erzeugnis mindestens dann vorgesehen, wenn die Umlenkwalzen innerhalb der Behandlungszone keinen eigenen Antrieb aufweisen. Dieser Antrieb für das Erzeugnis kann beispielsweise ein Haspel sein. Mit Hilfe dieses erwähnten Haspels kann beispielsweise das Erzeugnis durch die Behandlungszone hindurchgezogen werden. Die Umlenkwalzen innerhalb der Behandlungszone sind hierbei bis auf eine Umlenkwalze ortsfest. Die nicht ortsfeste Umlenkwalze arbeitet dann in bekannter Weise als sogen. Tänzerwalze, wodurch eine zu große Zuspannung im zu transportierenden Erzeugnis verhindert werden soll. Wenn beispielsweise der ausgangsseitige Haspel zu schnell aufwickelt, dann wandert die Tänzerwalze aus ihrer ursprünglichen Lage aus in eine Lage, die einer kürzeren Länge des Erzeugnisses innerhalb der Behandlungszone entspricht. Diese Bewegungsrichtung wird beibehalten bis zu einem vorgegebenen Punkt, an dem beispielsweise über einen Endschalter eine Schaltung erfolgt. Mittels dieser Schaltung kann der ausgangsseitige Haspel langsamer oder die eingangsseitige Nachförderung schneller gestellt werden. Hierdurch kehrt die Tänzerwalze wieder in die entgegengesetzte Richtung um, bis sie auch den dort angeordneten Schaltpunkt erreicht und eine entsprechende Schaltung vorgenommen hat. Der ausgangsseitige Haspel oder die eingangsseitige Nachliefereinrichtung kann dann in der zu eben beschriebener Weise umgekehrter Weise geschaltet werden.

Obwohl sich die beschriebenen Einrichtungen seit vielen Jahrzehnten durchaus bewährt haben, haben sie doch den Nachteil, daß sie relativ große Zugspannungen in dem zu transportierenden Erzeugnis erzwingen. Es muß nämlich die Tänzerwalze bewegt werden, wozu Kraft erforderlich ist, die eine Zugspannung erzeugt und es müssen die einzelnen Umlenkwalzen mitgeschleppt werden, was ebenfalls Kraft erfordert und damit Zugspannung erzeugt. Soweit die einzelnen Umlenkwalzen über Einzelantriebe verfügen, müssen Synchronisationsfehler ausgeglichen werden, die ebenfalls Zugspannung erzeugen. Selbst die Reibung in den Lagern der Umlenkwalzen erzeugt unerwünschte Zugspannung, die mit der Anzahl der Umlenkwalzem steigt. Sehr viele der bandförmigen zu transportierenden Erzeugnisse aber werden durch solche an sich unerwünschten Zugspannungen in ihrer Qualität verschlechtert, was bis heute mangels anderer Transportmöglichkeiten innerhalb der genannten Behandlungszonen hingenommen werden muß.

Mit der GB-A-93 7392 ist ein Verfahren zum Transport von bandförmigen Erzeugnissen in meanderartiger Führung durch eine Behandlungszone hindurch bekannt geworden, wobei die Erzeugnisse der Zone zugeführt und von dieser wieder abgeführt werden und innerhalb der Zone an der Oberfläche mindestens eines Umlenkköprers von der Einlaufseite zur Auslaufseite hin umgelenkt werden. Bei diesem Verfahren wird jedoch das Erzeugnis im Bereich des Umlenkkörpers vom Strömungsmittel, das durch den hierzu durchbrochenen Umlenkkörper austritt, mit einer überwiegend radial gerichteten Komponente angeströmt und hierdurch getragen. An den beiden Enden des Umlenkbereiches einlaufseitig und auslaufseitig sorgen jeweils entgegengerichtete Strömungen dafür, daß im Umlenkbereich selbst zwischen der Oberfläche des Umlenkkörpers und der Unterseite des Erzeugnisses ein Druckpolster vom Strömungsmittel gebildet wird, wodurch immer noch eine relativ große Spannung in das Erzeugnis hineingebracht wird. Der Strömungsmitteleinlaß an der Auslaufseite des Umlenkbereiches sorgt für eine Strömung des Strömungsmittels entgegen der Transportrichtung, so daß die an anderer Stelle aufgebrachten Zugkräfte zum Transportieren des Erzeugnissses wiederum relativ groß sein müssen, wodurch zusätzlich und unerwünschterweise Spannung in das Erzeugnis hineingebracht wird.

Bei einem Umlenkkörper nach der DE-A-2752574 liegt ebenfalls ein vielfach durchbrochener Umlenkkörper vor, bei dem das Strömungsmittel notwendigerweise eine starke Radialkomponente aufweist. Entgegengerichtete Strömungen sind jedoch vermieden.

Der Erfindung liegt damit die Aufgabe zugrunde, ein Verfahren der eingangs beschriebenen Art vorzuschlagen, mit dem ein Transport eines solchen Erzeugnisses durch eine Behandlungszone hindurch ermöglicht wird bei gegenüber dem heutigen Stand der Technik ganz erheblich verringerter Zugspannung und damit mit erheblich verringertem Verzug des Erzeugnisses.

Diese Aufgabe ist erfindungsgemäß dadurch gelöst, daß mindestens von der Einlaufseite her zwischen Erzeugnis und Oberfläche jedes Umlenkkörpers wenigstens angenähert in Transportrichtung ein Strömungsmedium mit einer Strömungsgeschwindigkeit, die mindestens der gewünschten Einlaufgeschwindigkeit entspricht, eingeführt wird. Hierdurch wird an jeder Umlenkstelle zwischen der Oberfläche eines Umlenkkörpers und der dieser zugewandten Oberfläche des zu transportierenden Erzeugnisses ein Polster des Strömungsmediums geschaffen, auf dem das zu transportierende Erzeugnis nahezu reibungsfrei gleiten oder schweben kann. Darüber hinaus sorgt die Geschwindigkeit des Strömungsmittels dafür, daß das Erzeugnis durch das strömende Strömungsmittel transportiert wird. Hierdurch werden Umlenkwalzen, die angetrieben werden müssen oder mitgeschleppt werden müssen, völlig überflüssig. Der Umlenkkörper kann stillstehen und starr sein. Er muß lediglich eine glatte Fläche geeigneter Krümmung für die Umlenkung aufweisen, wobei der Krümmungsradius jedoch in sehr weiten Bereichen variieren kann. Soweit eine Mehrfachumlenkung in der Behandlungszone erfolgt, kann auch eine Tänzerwalze völlig entfallen. Das zu transportierende Erzeugnis schwebt sozusagen auf dem Strömungsmittel und wird von dem strömenden Strömungsmittel transportiert. Dieser Vorgang kann noch unterstützt werden, wenn zusätzlich ein solches Strömungsmittel zwischen Erzeugnis und Abfuhrebene, wie z.B. einem Leitblech mit einer geeigneten Strömungsgeschwindigkeit eingeführt wird. Wegen der geringen Reibung zum Strömungsmittel kann das zu transportierende Erzeugnis sogar innerhalb der Behandlungszone einem Schrumpfungsprozeß unterworfen werden, ohne daß hierdurch transporteinrichtungsbedingte Zugspannungen auf das Erzeugnis übertragen würden. Ausgangsseitig muß keine Einrichtung mehr vorgesehen sein, die das Erzeugnis durch die Behandlungszone hindurchzieht. Dieser Transport wird vom strömenden Strömungsmittel selbst besorgt. Eingangsseitig muß die Zuliefergeschwindigkeit des Erzeugnisses nicht mehr angepaßt werden an eine ausgangsseitig angeordnete Antriebseinrichtung. Es wird, ohne daß nennenswerte Zugspannungen auf das Erzeugnis ausgeübt würden, immer gerade soviel weiter transportiert wie eingangsseitig zugeliefert wird. Wenn die Zuliefergeschwindigkeit eingangsseitig gebremst wird, so hat diese keine nennenswerte Auswirkung auf die im Erzeugnis durch den Transport auftretenden Zugspannungen.

Weitere vorteilhafte Ausgestaltungen des erfindungsgemäßen Verfahrens können den Unteransprüchen 2 bis 16 entnommen werden. Hierdurch gelingt es beispielsweise durch Variation der Dichte des Strömungsmittels eine Anpassung an die Dichte des Umgebungsmediums in der Behandlungszone zu erreichen und es kann auch die Transportgeschwindigkeit des Erzeugnisses in Relation zur Strömungsgeschwindigkeit des Strömungsmittels beeinflußt werden. Hierbei kann entweder in Übereinstimmung oder auch in Kontrast zum Umgebungsmedium in der Behandlungszone das Strömungsmittel gasförmig oder flüssig sein. Natürlich können dem Strömungsmittel auch Behandlungsmittel zur Behandlung des Erzeugnisses zugesetzt sein. Auch könnte das Strömungsmittel beheizt oder gekühlt sein. Hierdurch lassen sich jeweils unterschiedliche Einflüsse auf das Erzeugnis ausüben. Sehr häufig jedoch ist es sinnvoll, daß Strömungsmittel und Umgebungsmedium im wesentlichen gleiche Zusammensetzung aufweisen. Hierdurch tritt keine Vermischung auf, die eine spätere Entmischung erforderlich macht. Soweit mehrfach umgelenkt wird ist es auch denkbar, an einzelnen Umlenkkörpern oder fortschreitend an allen Umlenkkörpern das Strömungsmittel mit unterschiedlichen Strömungsgeschwindigkeiten austreten zu lassen oder aber, oder auch zusätzlich, Strömungsmittel unterschiedlicher Dichte zu verwenden. Hierdurch kann bestimmten Eigenschaften des Erzeugnisses Rechnung getragen werden. So ist es beispielsweise notwendig dann, wenn sich das Erzeugnis innerhalb der Behandlungszone z.B. infolge der Behandlung längt, mit fortschreitender Behandlung die Transportgeschwindigkeit zu erhöhen um die größer werdende Länge des Erzeugnisses abzuführen. Es kann jedoch auch der umgekehrte Fall eintreten. Besonders vorteilhaft ist jedoch eine möglichst weitgehende Vermeidung von Strömung radial zum Erzeugnis, weil hierdurch wieder Verzug erzeugt würde.

Über die Strömungsgeschwindigkeit des Strömungsmittels ist die Transportgeschwindigkeit des Erzeugnisses beeinflußbar. Diese Transportgeschwindigkeit hängt außer von der Strömungsgeschwindigkeit des Strömungsmittels von der Oberflächenbeschaffenheit des Erzeugnisses und der Dichte des Strömungsmittels ab. Die Transportgeschwindigkeit des Erzeugnisses wird immer geringer sein als die Strömungsgeschwindigkeit des Strömungsmittels. Durch Beeinflussung der Strömungsgeschwindigkeit des Strömungsmittels läßt sich daher eine gewünschte Transportgeschwindigkeit des Erzeugnisses problemlos einstellen. Wegen der durch die Strömungsmittelpolsterung geringen Reibung an den Umlenkstellen kann jedoch das Erzeugnis auch von außen -z.B. mit einem Haspel- durch die Behandlungszone hindurchgezogen werden, da hierfür die notwendigen Zugkräfte äußerst gering sind.

Je nach Beschaffenheit des Erzeugnisses kann es günstig sein, das Strömungsmittel über die gesamte Breite des Erzeugnisses zuzuführen. Bei dichterer Struktur des Erzeugnisses, wie z.B. bei Papierbahnen, genügt auch eine über die Breite verteilte zonenweise Zuführung des Strömungsmediums oder gar eine Zuführung des Strömungsmediums nur im Mittelbereich oder nur in den beiden Außenbereichen. Auch kann es vorteilhaft sein, die Strömungsgeschwindigkeit des zugeführten Strömungsmittels über die Breite des zu transportierenden Erzeugnisses unterschiedlich zu wählen und hierbei, beispielsweise im mittleren Bereich der Breite eine höhere Strömungsgeschwindigkeit zu erzeugen als in den Randbereichen oder umgekehrt. Mit erhöhter Strömungsgeschwindigkeit in den Randbereichen kann beispielsweise ein seitliches Abströmen des Strömungsmittels aus dem mittleren Bereich vermindert werden, so daß eine hieraus eventl. resultierende unerwünschte Verteilung der Kräfte, die vom Strömungsmittel auf das Erzeugnis ausgeübt würden, verhindert werden kann. Es kann aber umgekehrt auch durchaus erwünscht sein, im mittleren Bereich eine höhere Strömungsgeschwindigkeit als in den Randbereichen einzustellen dann, wenn das Erzeugnis z.B. als Doppelband mit einem mittleren Transportstreifen anderer Zusammensetzung versehen ist, so daß der Transport mittels des Strömungsmittels hauptsächlich über den mittleren Streifen durchgeführt wird, während das sich seitlich beidseitig anschließende Erzeugnis durch das jeweils seitlich langsamer fließende Strömungsmittel mitgetragen werden soll, um ein seitliches Zurückbleiben dieses Bereiches gegenüber dem Mittelstreifen zu verhindern. Hierbei kann das Strömungsmittel ganz allgemein in Form einer Vielzahl von Einzelstrahlen mit beispielsweise kreisrundem oder sonstigem Querschnitt zugeführt werden. Es kann aber auch über die gesamte Breite oder zonenweise als Flachstrahl eingebracht werden. Hierdurch wird es möglich das Erzeugnis über die gesamte Breite zu unerstützen oder zonenweise zu unterstützen.

Vorrichtungsmäßig ist die der Erfindung zugrunde liegende Aufgabe bei einer Vorrichtung, enthaltend mindestens einen Umlenkkörper mit einer Oberfläche, an der das zu transportierende Erzeugnis umgelenkt wird und sich hierbei während des Transportes von einer Einlaufseite nach Umlenkung zur Auslaufseite bewegt, dadurch gelöst, daß jedem Umlenkkörper mindestens einlaufseitig wirksam werdende Mittel zur Einführung von unter Druck stehendem Strömungsmittel mindestens in Einlaufrichtung und unterhalb des Erzeugnisses zugeordnet sind. Hierdurch wird es möglich, zwischen der Unterseite des Erzeugnisses und der äußeren Oberfläche des Umlenkkörpers z.B. in Einlaufrichtung Strömungsmittel, beispielsweise Druckluft, einzuführen. Hierdurch kann einerseits das Erzeugnis im Bereich der Oberfläche des Umlenkkörpers sozusagen in der Schwebe gehalten werden und damit nahezu reibungslos gegenüber der Oberfläche des Umlenkkörpers verschoben werden und es kann andererseits aufgrund der strömenden Masse des Strömungsmittels das Erzeugnis vom Strömungsmittel zusätzlich transportiert werden. Es muß daher das Erzeugnis nicht mehr durch die Behandlungszone mit einer relativ großen Kraft hindurchgezogen werden und es müssen auch nicht vom Erzeugnis hierbei die in Form von Walzen bisher nötigen Umlenkkörper mit der zugehörigen zu beschleunigenden Masse bewegt werden. Vielmehr wird nunmehr das zu transportierende Erzeugnis auf einem Strömungsmittelpolster durch die Behandlungszone hindurch transportiert. Da dies nahezu reibungsfrei geschieht und auch vom Erzeugnis keinerlei sonstige Massen bewegt werden müssen, ist die hierfür vom Strömungsmittel aufzubringende Zugkraft vernachlässigbar gering. Damit kann das Erzeugnis so gut wie verzugsfrei durch die Behandlungszone hindurch transportiert werden.

Die Mittel zur Einführung des Strömungsmittels enthalten vorteilhafterweise mindestens eine Düse für das Strömungsmittel, die in einem Abstand vom Punkt der beginnenden Umlenkung des Erzeugnisses am Umlenkkörper angeordnet ist. Sie ist hierbei so ausgerichtet, daß sie etwa auf den genannten Punkt der beginnenden Umlenkung zielt. Hierbei kann es sich bei der einen Düse beispielsweise um eine Flachstrahldüse handeln. Es können aber ebensogut Düsengruppen vorgesehen sein, von denen mehrere über die gesamte Breite des zu transportierenden Gutes verteilt angeordnet sind. Es ist aber auch möglich, nur eine einzige Düsengruppe, die die gesamte Breite des zu transportierenden Erzeugnisses umfaßt, vorzusehen. Sinnvollerweise sind hierbei diese Düsen in Richtung der Breite des Erzeugnisses auf einer Linie angeordnet, die vorzugsweise eine Gerade ist. Auch können zwei solcher Düsenreihen untereinander vorgesehen sein. Hierbei können in einer Reihe Düsen unterschiedlicher Querschnittsform und unterschiedlicher Querschnittsflächengröße vorgesehen sein. Auch kann es sinnvoll sein, diese Düsen unterschiedlich anzusteuern, also mit unterschiedlichen Drücken oder unterschiedlich dichten Medien oder überhaupt unterschiedlichen Strömungsmedien zu beschicken. Es können aber auch sämtliche Düsen gemeinsam beaufschlagt und von einer gemeinsamen Strömungsmittelquelle bedient werden. Letzteres läßt sich besonders einfach bewirken durch ein Vierkantrohr, bei dem sich Düsen in Form von Bohrungen in einer Seitenwand dicht unterhalb einer angrenzenden Wand befinden.

Mit den verschiedenen Düsenformen und Düsenanordnungen läßt sich auf unterschiedliche Weise Einfluß auf das Erzeugnis während des Transportes nehmen. So ist es beispielsweise problemlos möglich mit einem Flachstrahl ein sehr empfindliches dünnes und in seinem Querschnittsaufbau homogenes Gewebe als Erzeugnis nahezu verzugsfrei zu transportieren. Dies läßt sich auch erreichen mit einer über die gesamte Breite des zu transportierenden Erzeugnisses angeordneten Folge einzelner Düsen. Die Folge einzelner Düsen läßt sich auch sehr leicht in Form von Bohrungen in das eben beschriebene Vierkantrohr einbringen. Dies ist ein besonders einfacher Aufbau. Es ist aber auch möglich, diese einzelnen Düsen einzeln oder gruppenweise mit Strömungsmittel zu beschicken und hierbei Einfluß auf das Strömungsmittel zu nehmen. Ein solcher Einfluß kann in der Wahl des Strömungsmitteldruckes, der Strömungsmitteldichte oder der Strömungsmittelzusammensetzung sowie der Strömungsmitteltemperatur liegen. Hierdurch kann auf vielfältige Weise auf das zu transportierende Erzeugnis Einfluß genommen werden. Es kann nicht nur nahezu verzugsfrei transportiert werden, sondern es kann beispielsweise auch gleichzeitig behandelt, z.B. imprägniert oder getrocknet, werden. Es ist aber auch möglich durch die beschriebene Anordnung ein Erzeugnis mit nichthomogenem Querschnitt entsprechend verzugsarm zu transportieren. So ist es ja durchaus möglich, daß ein Erzeugnis einen einseitigen verdickten Randbereich aufweist. Dieser verdickte Randbereich muß beispielsweise mit höherer Strömungsgeschwindigkeit angestrahlt werden, damit auch hier ein nahezu verzugsfreier Transport möglich wird und sich nicht dieser Randbereich gegenüber dem übrigen Breitenbereich des Erzeugnisses relativ verschiebt.

Der Umlenkkörper kann beispielsweise aus dünnem Blech gebogen sein. Dies ist eine einfache und materialsparende Herstellungsart für diesen Umlenkkörper. Der Umlenkkörper muß einen geeigneten Abstand zu den Austrittsöffnungen der Düsen aufweisen und weist daher mindestens an dieser Seite in seiner Oberfläche ein etwa geradlinieg verlaufendes Verlängerungsstück auf, das bis unmittelbar unter die Düsensaustrittsöffnungen geführt ist. Hierdurch wird ein nicht zu steiler Einlauf des zu transportierenden Erzeugnisses zum Umlenkpunkt hin erreicht. Gleichzeitig wird hierdurch das Strömungsmittel in einer Art Düse zwischen der Unterseite des Erzeugnisses und der äußeren Oberfläche des Verlängerungsstückes entlang geführt. Hierbei kann es bei elastischen Bandagen als zu transportierendes Erzeugnis besonders vorteilhaft sein, diesem Verlängerungsstück eine zusätzliche Neigung zur schnelleren Verengung des eben beschriebenen Düsenkanals zu geben, weil hierdurch der Punkt der ersten Umlenkung höher gelegt werden kann und damit eine bessere Übereinstimmung zwischen Strahlrichtung des Strömungsmittels und Transportrichtung des Erzeugnisses auf der Einlaufseite erreicht wird. Bei solchem Material des zu transportierenden Erzeugnisses kann der Umlenkradius des Umlenkkörpers beispielsweise ca. 10 Millimeter betragen. Die gesamte Vorrichtung kann daher relativ klein hinsichtlich der Gestaltung der Umlenkkörper und der Düsen gehalten werden. Hierbei kann der Umlenkkörper eine Umlenkung um mindestens 180° ermöglichen und daher im Querschnitt etwa halbkreisförmig ausgebildet sein.

Es kann besonders günstig sein, wenn mindestens die einzelnen Umlenkstationen über eine Steuerung des an der jeweiligen Station zugeführten Strömungsmittels einzeln beeinflußbar sind, um beispielsweise eine feinfühlige Anspassung der Transportgeschwindigkeit an Schrumpfungen oder Längungen des zu transportierenden Erzeugnisses innerhalb der Behandlungszone möglich zu machen. Aber natürlich können auch sämtliche Umlenkstationen zentral beaufschlagt werden. Bei einer Einzelbeaufschlagung der einzelnen Umlenkstationen kann die zugehörige Steuerung automatisch erfolgen und von einer CPU in Abhängigkeit z.B. von der vor Ort gemessenen Bewegungsgeschwindigkeit des Erzeugnisses kontrolliert werden.

Ein Ausführungsbeispiel der Erfindung soll nun anhand verschiedener Zeichnungen näher erläutert werden.

Es zeigen:
Figur 1 Längsschnitt durch eine in einem Gehäuse angeordnete Behandlungszone
Figur 2 Querschnitt I-I nach Figur 4 oder II-II nach Figur 5
Figur 2A Schnitt wie Figur 2, jedoch mit rückseitiger Düsenreihe
Figur 3 Querschnitt wie Figur 2, jedoch mit geneigtem Abstandstück
Figur 4 Schnitt III-III nach Figur 2 oder IV-IV nach Figur 3
Figur 5 Schnitt wie Figur 4, jedoch mit Schlitzdüsen
Figur 6 Düsensteuerschema

Figur 1 zeigt einen Längsschnitt durch eine in einem Gehäuse 33 angeordnete Behandlungszone 2. Das Gehäuse 33 weist innen einlaufseitig in dem von der Einlaufseite abgewandten Bereich des Gehäuses 33 eine erste Umlenkstation 34 für das Erzeugnis 1 auf. An dieser Umlenkstation 34 wird das Erzeugnis 1 umgelenkt und in der Darstellung nach Figur 1 vertikal abwärts bis zum unteren Ende des Gehäuses 33 zu einer weiteren Umlenkstation 35 geführt und von dort wiederum aufwärts zur nächsten Umlenkstation 36 und wiederum mäanderförmig abwärts zu einer weiteren Umlenkstation 37 und von dort schließlich wiederum aufwärts zur letzten Umlenkstation 38 und von dort dann zum Ausgang und damit aus der Behandlungszone 2 hinaus. Es ist zu ersehen, daß bei diesem Ausführungsbeispiel Eingang und Ausgang des die Behandlungszone begrenzenden Gehäuses 33 auf der gleichen Seite liegen. Dies ist jedoch nicht zwingend. Durch die genannte und in Figur 1 dargestellte Anordnung der Umlenkstationen 34 bis 38 wird das Erzeugnis 1 mäanderförmig durch die Behandlungszone 2 des Gehäuses 33 hindurchgeführt, so daß einerseits eine genügende Menge des Erzeugnisses in der relativ kleinen Behandlungszone 2 unterbringbar ist und dieses Erzeugnis andererseits einen recht langen Weg in der Behandlungszone 2 zurücklegen muß, wodurch eine ausreichende Verweildauer des Erzeugnisses in der Behandlungszone 2 erzielt wird, bei gleichzeitig relativ hoher Transportgeschwindigkeit des Erzeugnisses 1.

Zwischen den mäanderförmigen Umlenkungen sind im Gehäuse 33 Leitbleche 49 bis 52 angeordnet, die die einzelnen mäanderförmigen Abschnitte voneinander trennen. An jedem Leitblech 49 bis 52 kann eine Einrichtung 39 bis 42 zur Erfassung der Transportgeschwindigkeit des Erzeugnisses 1 angeordnet sein. Hierdurch wird an bestimmten geeigneten Stellen die Transportgeschwindigkeit des Erzeugnisses 1 überwacht, die ja an verschiedenen Stellen durchaus unterschiedlich sein kann. Die genannten Einrichtungen 39 bis 42 sind über Leitungen 53 bis 56 mit der Steuereinrichtung 48 verbunden, die die ankommenden Daten erfaßt und nach einem vorgegebenen Programm zu Steuerimpulsen verarbeitet, mit denen Mengenregeleinrichtungen 43 bis 47 angesteuert und eingestellt werden. Hierzu ist die Steuereinrichtung 48 über die Leitungen 57 bis 61 mit den Mengenregeleinrichtungen 43 bis 47 verbunden. Die Mengenregeleinrichtungen 43 bis 47 selbst sind über Anschlußrohre 28 bis 32 mit den Umlenkstationen 34 bis 38 verbunden. Hierbei werden die Mengenregeleinrichtungen 43 bis 47 über ein Zentralrohr 62 von einer als Pumpe ausgebildeten Strömungsmittelquelle 19 mit Strömungsmittel versorgt. Die Strömungsmittelquelle 19 weist hierbei eingangsseitig dann, wenn das Strömungsmittel ein gasförmiges Fluid ist, einen Eingangsschalldämpfer 63 auf, mit dem das Ansauggeräuch gedämpft werden kann.

Im dargestellten Ausführungsbeispiel ist jede Umlenkstation 34 bis 38 ausgebildet als Vierkantkrohr 20, das beispielsweis quer von einer Seitenwand des Gehäuses 33 zur gegenüberliegenden Seitenwand verläuft. Die jeweils der Einlaufseite abgewandte Seitenwand 21 weist hierbei über die gesamte Breite 9 des Erzeugnisses 1 verteilt angeordnete Düsen 15 und 16 (Figur 5) auf, kann aber auch ebensogut nur Düsen 15 aufweisen, die auch über weniger als die Breite 9 (Figur 4) verteilt angeordnet sein können, wodurch Zonen 13 erreichbar sind, in denen kein Strömungsmittel abgestrahlt wird und Zonen 10 oder 11, in denen Strömungsmittel aus angepaßten Düsenquerschnitten (Düsen 15 bzw. 16) abgestrahlt wird. Es können auch unterschiedliche Bereiche 10 bzw. 12 vorgesehen sein (Figur 5), wobei in der Zone 12 wiederum mehrere Einzeldüsen 15 vorgesehen sind, zwischen denen ein bestimmter Abstand ohne Düsen vorhanden ist. Es können auch Düsen in zwei Reihen untereinander (Figur 5) vorgesehen sein, wobei diese Düsen jeweils auch unterschiedliche Querschnittsform und unterschiedliche große Austrittsflächen aufweisen können. Die Düsen 15 und 16 bzw. die entsprechenden Öffnungen oder Bohrungen sind dicht unterhalb der an die Seitenwand 21 angrenzenden Wand 22 angeordnet. Unterhalb der Düsenöffnungen mit einem geringen Abstand dazu ist ein Steg rechtwinklig zur Seitenwand 21 am Vierkantrohr 20 vorgesehen. Im Ausführungsbeispiel werden alle Düsen 15 und 16 gemeinsam aus dem Inneren des Vierkantrohres mit Strömungsmittel versorgt, das zu diesem Zweck jeweils mit den Anschlußrohren 28 bis 32 verbunden ist. Nach der Darstellung in Figur 1 sind die Anschlußrohre 28 bis 32 auf der der Seitenwand 21 gegenüberliegenden Seitenwand des Vierkantrohres 20 angeschlossen. Ein solcher Anschluß ist jedoch nicht zwingend. In der Regel ist es vorteilhafter diese Anschlußrohre 28 bis 32 stirnseitig am Vierkantrohr 20 anzuordnen. Es könnte hier auch das Vierkantrohr völlig offen gelassen werden. Der stirnseitige Abschluß wird dann von den nicht näher bezeichneten Seitenwänden des Gehäuses 33 gebildet, wobei jeweils eine Seitenwand an der entsprechenden Stelle eine Öffnung für den Anschluß der Anschlußrohre 28 bis 32 aufweist, wodurch das Strömungsmittel in das Innere des jeweiligen Vierkantrohres 20 eingeleitet werden kann.

Der eigentliche Umlenkkörper 4 ist aus einem Metallblech geformt als verlängertes Ende jeweils der Leitbleche 49 bis 52. Ein Ende dieser Leitbleche 49 bis 52 kann hierzu halbkreisförmig mit einem Radius von z.B. 10 Millimetern um mindestens 180° umgebogen sein, wobei das umgebogene Ende den eigentlichen Umlenkkörper 4 bzw. 5 bildet und mit einem Verlängerungsstück 24 bzw. 25 gegen die Stirnseite der Seitenwand 21 oberhalb des Steges 27 aber unterhalb der Düsenöffnungen der Düsen 15 und 16 geführt ist. In der Ausführungsform nach Figur 3 weist hierbei das Verlängerungsstück 24 noch zusätzlich eine geringe Neigung 26 auf, während das Verlängerungsstück 25 in der Ausführungsform nach Figur 2 parallel zum Steg 27 verläuft. Die Abmessungen sind hierbei so, daß das Vierkantrohr 20 mit seiner Unterseite am Leitblech 49 bis 52 anliegen kann und hierbei das durch die Umlenkung zurückgeführte Verlängerungsstück 24 bzw. 25 fest auf der Oberseite des Steges 27 aufliegt. In dieser Position können die genannten Teile in beliebiger Weise fest miteinander verbunden werden. Die Oberfläche 23 der Verlängerungsstücke 24 bzw. 25, die von der Oberfläche 3 des eigentlichen Umlenkkörpers 4 bzw. 5 fortgesetzt wird, bildet in dieser Anordnung zusammen mit der Unterseite des Erzeugnisses 1 in Richtung auf den Punkt 18 der beginnenden Umlenkung hin einen enger werdenden Düsenkanal, der den größten Querschnitt in der Austrittsebene 14 aufweist. Um eine allzu rasche Verengung dieses Düsenkanals zu vermeiden, muß zwischen der Stirnseite der Seitenwand 21 und dem Punkt 18 der beginnenden Umlenkung ein ausreichend großer Abstand 17 vorgesehen sein, der dann von dem jeweiligen Verlängerungsstück 24 bzw. 25 überbrückt wird. Der Abstand 17 darf nicht zu klein sein, weil sonst keine genügend gute Übereinstimmung zwischen Strahlrichtung und Transportrichtung 8 im Einlaufbereich besteht. Ist der Abstand 17 zu groß, tritt eine unerwünschte Verminderung der Strömungsgeschwindigkeit und eine unerwünschte Verwirbelung und seitliche Expansion des Strömungsmittels auf.

Ist nun das Erzeugnis 1 in der in den Figuren 2 und 3 dargestellten Weise um die Umlenkstationen 34 bis 38 herumgeführt und wird nun das Innere des Vierkantrohres 20 mit Strömungsmittel unter Druck versorgt, so tritt dieses Strömungsmittel aufgrund des Druckes aus den Düsen 15 bzw. 16 aus und strömt in Richtung der Pfeile 64 und schiebt sich am Punkt 18 der beginnenden Umlenkung unter das Erzeugnis 1 und wird hierdurch entlang der gekrümmten Oberfläche 3 des Umlenkkörpers 4 bzw. 5 herumgeführt und bildet damit für das Erzeugnis 1 in diesem Bereich ein Polster. Durch die Strömung wird aber häufig auch gleichzeitig das Erzeugnis 1 in Transportrichtung 8 mitgenommen und von der Einlaufseite 6 her um den Umlenkkörper 4 bzw. 5 nahezu reibungsfrei herum und zur Auslaufseite 7 weiter und dort zur nächsten Umlenkstation oder aus der Behandlungszone 2 herausgeführt. Mit der Veränderung der Strömungsgeschwindigkeit des Strömungsmittels und/oder mit der Veränderung des Massedurchsatzes des Strömungsmittels kann die Transportgeschwindigkeit des Erzeugnisses beeinflußt werden. Eine solche Beeinflussung kann an jeder Umlenkstation unabhängig von jeder anderen Umlenkstation durchgeführt werden. Hierdurch kann eine ganz individuelle Anpassung an die jeweiligen besonderen Anforderungen des Erzeugnisses erfolgen. Es ist beispielsweise sofort einzusehen, daß dann, wenn das Erzeugnis aufgrund der Behandlung in der Behandlungszone schrumpft hinsichtlich der Länge weniger Erzeugnis aus der Behandlungszone herausgeführt werden muß als hineingeführt wird. Dies aber bedeutet, daß innerhalb der Behandlungszone eine Transportgeschwindigkeitsanpassung erfolgen muß, wenn man nicht unerwünschte Zugspannungen im Erzeugnis bewirken will. Da in einem solchen Fall der Schrumpfungsprozeß bekannt ist, ist auch die fortschreitende Geschwindigkeitsverringerung ihres skalaren Betrages nach bekannt. Es kann daher zunächst an der Umlenkstation 34 die Eingangsgeschwindigkeit durch entsprechende Einstellung der Mengenregeleinrichtung 43 eingestellt, von der Geschwindigkeitserfassungseinrichtung 39 erfaßt und über die Leitung 53 an die Steuereinrichtung 48 gemeldet werden. Mit der Geschwindigkeitserfassungseinrichtung 40, die ihre Daten über die Leitung 54 der Steuereinrichtung 48 meldet, kann dann festgestellt werden, ob die Menge Erzeugnis 1, die eingeführt wird auch tatsächlich von der Umlenkstation 34 in Transportrichtung 8 weiter-transportiert wird. Ggfls. muß eine Nachregelung der Umlenkstation 34 durch sinngemäße Einstellung der Mengenregeleinrichtung 43 erfolgen. Wenn keinerlei Schrumpfungsprozeß oder Längungsprozeß in der Behandlungszone 2 erfolgt, so wird fortschreitend mit den Geschwindigkeitserfassungseinrichtungen 41 bzw. 42, die ihre Meßdaten über die Leitungen 55 bzw. 56 der Steuereinrichtung 48 melden, geprüft, ob an jeder Umlenkstation auch gleiche Transportgeschwindigkeit herrscht, damit sichergestellt ist, daß die Menge des einlaufenden Erzeugnisses 1 auch wieder abgeführt wird und nicht innerhalb der Behandlungszone ein Stau auftritt. Schrumpft jedoch das Erzeugnis 1 innerhalb der Behandlungszone, so ergeben sich fortschreitend geringere Geschwindigkeiten des Erzeugnisses in Transportrichtung 8, die mit den Einrichtungen 41 und 42 überwacht werden können. Die Einrichtungen 41 und 42 liefern dann die notwendigen Daten für die Steuereinrichtung 48, mit der diese die Mengenregeleinrichtungen 44 bis 47 über die Leitungen 58 bis 61 sinngemäß einstellen kann. Selbstverständlich ist es auch möglich weitere Geschwindigkeitskontrollpunkte vorzusehen.

Die Figur 2A zeigt eine Vorrichtung, wie sie in ihrem wesentlichen Aufbau der Figur 2 entspricht. Auf die entsprechende Beschreibung kann daher hier verwiesen werden. Der Aufbau nach Figur 2A zeigt jedoch zusätzlich auch auf der der Wand 21 gegenüberliegenden Wand 21a Düsen 65, die denen in der Wand 21 entsprechen können, aber auch anders ausgebildet sein können. Sie können zusammen mit den Düsen der Wand 21 versorgt oder auch über separate Mittel versorgt werden. Vorzugsweise ist auch hier wieder dicht unterhalb der Düsen 65 ein Steg 27a, ähnlich dem Steg 27, vorgesehen. Hierbei ist mit dem Begriff "unterhalb" immer eine Anordnung derart gemeint, daß die Düsen sich zwischen Steg 27a (oder 27) einerseits und der Wand 22a (oder 22) andererseits befinden.
Der Steg 27a dient als Auflage für ein Leitblech 67, das eine Abführebene 66 für das Erzeugnis bildet. Hierdurch kann auf dieser Seite das abfließende Erzeugnis 1 noch einmal in seiner Bewegung beeinflußt werden.

Die Einrichtung nach Figur 6 mit der jetzt alle Umlenkstationen 34 bis 38 bedient werden, könnte auch benutzt werden um nur eine einzige Umlenkstation und dort fünf unterschiedliche Düsen oder Düsengruppen zu bedienen. Dies ist z.B. dann sinnvoll, wenn das zu transportierende Erzeugnis über die Breite gesehen keine homogene Struktur aufweist, sondern beispielsweise abwechselnd festeres und lockeres Gewebe aufweist oder Zonen unterschiedlicher Dicke aufweist oder Zonen unterschiedlicher Oberflächenbeschaffenheit aufweist. Auch weitere Varianten in der Struktur des zu transportierenden Erzeugnisses sind denkbar. Es ist dann sinnvoll die Strömungsgeschwindigkeit des Strömungsmittels und ggfls. die Zusammensetzung und Dichte des Strömungsmittels selbst an die jeweilige Zone anzupassen um möglichst wenig Verzug auslösende Einflüsse auf das Erzeugnis auszuüben.

Mit dem Verfahren und der Vorrichtung nach der Erfindung wird es erstmals möglich ein solches bandförmiges Erzeugnis nahezu verzugsfrei durch eine Behandlungszone in mäanderartiger Führung hindurchzuführen, weil an den Umlenkstationen Reibkräfte und/oder Schleppkräfte nur in vernachlässigbarem Umfang auftreten.

### Liste der verwendeten Bezugszeichen

1 Erzeugnis
2 Behandlungszone
3 Oberfläche
4 Umlenkkörper
5 Umlenkkörper
6 Einlaufseite
7 Auslaufseite
8 Transportrichtung
9 Breite
10 Zone
11 Zone
12 Zone
13 Zone
14 Austrittsebene
15 Düse
16 Düse
17 Abstand
18 Punkt der beginnenden Umlenkung
19 Strömungsmittelquelle
20 Vierkantrohr
21 Seitenwand
21a Seitenwand
22 angrenzende Wand
23 Oberfläche
24 Verlängerungsstück
25 Verlängerungsstück
26 Neigung
27 Steg
27a Steg
28 Anschluß
29 Anschluß
30 Anschluß
31 Anschluß
32 Anschluß
33 Gehäuse
34 Umlenkstation
35 Umlenkstation
36 Umlenkstation
37 Umlenkstation
38 Umlenkstation
39 Geschwindigkeitserfassungseinrichtung
40 Geschwindigkeitserfassungseinrichtung
41 Geschwindigkeitserfassungseinrichtung
42 Geschwindigkeitserfassungseinrichtung
43 Mengenregeleinrichtung
44 Mengenregeleinrichtung
45 Mengenregeleinrichtung
46 Mengenregeleinrichtung
47 Mengenregeleinrichtung
48 Steuereinrichtung
49 Leitblech
50 Leitblech
51 Leitblech
52 Leitblech
53 Leitung
54 Leitung
55 Leitung
56 Leitung
57 Leitung
58 Leitung
59 Leitung
60 Leitung
61 Leitung
62 Zentralrohr
63 Ansaugschalldämpfer
64 Pfeil
65 Düsen
66 Abführebene
67 Leitblech

## Patentansprüche

1. Verfahren zum verzugsarmen Transport von bandförmigen Erzeugnissen (1) wie Textil-, Kunststoff- oder Papierbändern oder Fäden oder Kordeln in mäanderartiger Führung durch eine Behandlungszone (2) hindurch, wobei die Erzeugnisse (1) der Zone (2) zugeführt und von dieser wieder abgeführt werden und innerhalb der Zone (2) an der Oberfläche (3) mindestens eines Umlenkkörpers (5) von der Einlaufseite (6) zur Auslaufseite (7) hin umgelenkt werden, dadurchgekennzeichnet, daß mindestens von der Einlaufseite (6) her von außerhalb und oberhalb der geschlossenen Oberfläche jedes Umlenkkörpers (4,5) her zwischen Erzeugnis (1) und Oberfläche (3) jedes Umlenkkörpers (4,5) wenigstens angenähert in Transportrichtung (8) ein Strömungsmittel mit einer Strömungsgeschwindigkeit, die mindestens der gewünschten Einlaufgeschwindigkeit entspricht, eingeführt wird.

2. Verfahren nach Anspruch 1, dadurch gekennzeichnet, daß das Strömungsmittel eine höhere, gleiche oder geringere Dichte als das Umgebungsmedium in der Behandlungszone aufweist.

3. Verfahren nach einem der Ansprüche 1 und 2, dadurch gekennzeichnet, daß das Strömungsmittel gasförmig ist.

4. Verfahren nach einem der Ansprüche 1 und 2, dadurch gekennzeichnet, daß das Strömungsmittel flüssig ist.

5. Verfahren nach einem der Ansprüche 1 bis 4, dadurch gekennzeichnet, daß das Umgebungsmedium gasförmig oder flüssig ist.

6. Verfahren nach einem der Ansprüche 1 bis 5, dadurch gekennzeichnet, daß Strömungsmittel und Umgebungsmedium im wesentlichen gleiche Zusammensetzung aufweisen.

7. Verfahren nach einem der Ansprüche 1 bis 6, dadurch gekennzeichnet, daß an einzelnen oder allen Umlenkkörpern (4,5) eine gegenüber den anderen Umlenkkörpern (4,5) unterschiedliche Strömungsgeschwindigkeit angewendet wird.

8. Verfahren nach einem der Ansprüche 1 bis 7, dadurch gekennzeichnet, daß die Strömungsgeschwindigkeit des Strömungsmediums so hoch gewählt wird, daß sich am zugeordneten Umlenkkörper (4,5) eine gewünschte Transportgeschwindigkeit des Erzeugnisses (1) einstellt.

9. Verfahren nach einem der Ansprüche 1 bis 8, dadurch gekennzeichnet, daß das Strömungsmedium wenigstens angenähert über die gesamte Breite (9) des Erzeugnisses (1) zugeführt wird.

10. Verfahren nach Anspruch 9, dadurch gekennzeichnet, daß über die Breite (9) oder über Teile der Breite verteilt Zonen (10,11) in denen Strömungsmittel zugeführt wird, mit Zonen (12,13) in denen kein Strömungsmittel zugeführt wird, abwechseln.

11. Verfahren nach einem der Ansprüche 1 bis 8 und 10, dadurch gekennzeichnet, daß nur über mindestens einen begrenzten Bereich der Breite (9) des Erzeugnisses (1) Strömungsmittel zugeführt wird.

12. Verfahren nach einem der Ansprüche 1 bis 11, dadurch gekennzeichnet, daß im Bereich der Breite (9) des Erzeugnisses (1), in der Strömungsmittel zugeführt wird, das Strömungsmittel unterschiedliche Strömungsgeschwindigkeit aufweist.

13. Verfahren nach einem der Ansprüche 1 bis 12, dadurch gekennzeichnet, daß im Bereich der Breite (9) des Erzeugnisses (1), in der Strömungsmittel zugeführt wird, das Strömungsmittel unterschiedliche Dichte aufweist.

14. Verfahren nach einem der Ansprüche 1 bis 13, dadurch gekennzeichnet, daß das Strömungsmittel in Form einer Vielzahl von Einzelstrahlen zugeführt wird.

15. Verfahren nach Anspruch 14, dadurch gekennzeichnet, daß die Einzelstrahlen wenigstens in der Austrittsebene (14) mindestens angenähert kreisförmigen Querschnitt aufweisen.

16. Verfahren nach einem der Ansprüche 1 bis 14, dadurch gekennzeichnet, daß mindestens ein Einzelstrahl des Strömungsmediums wenigstens in der Austrittsebene (14) als Flachstrahl austritt.

17. Vorrichtung zur Durchführung des Verfahrens nach mindestens einem der Ansprüche 1 bis 16, enthaltend mindestens einen Umlenkkörper (4,5) mit einer Oberfläche (3), an der das zu transportierende Erzeugnis (1) umgelenkt wird und sich hierbei während des Transportes von einer Einlaufseite (6) nach Umlenkung zur Auslaufseite (7) bewegt, dadurch gekennzeichnet, daß jeder Umlenkkörper eine geschlossene Oberfläche aufweist und daß jedem Umlenkkörper mindestens (4,5) einlaufseitig wirksam werdende Mittel zur Einführung von unter Druck stehendem Strömungsmittel mindestens in Einlaufrichtung oberhalb der geschlossenen Oberfläche und unterhalb des Erzeugnisses (1) zugeordnet sind, die mit einer Druckquelle (19) zur Lieferung des Strömungsmittels in gewünschter Menge und gewünschtem Druck verbunden sind.

18. Vorrichtung nach Anspruch 17, dadurch gekennzeichnet, daß die Mittel zur Einführung des Strömungsmittels mindestens eine Düse (15,16) für das Strömungsmittel aufweisen, welch jede in einem Abstand (17) vom Punkt der beginnenden Umlenkung (18) und unterhalb der Ebene des zu transportierenden Erzeugnisses (1) angeordnet und mit ihrer Auströmrichtung wenigstens angenähert auf den Punkt der beginnenden Umlenkung (18) ausgerichtet ist.

19. Vorrichtung nach Anspruch 18, dadurch gekennzeichnet, daß mindestens eine Düsengruppe (Figuren 4 und 5) mit mehreren Düsen (15,16) vorgesehen ist.

20. Vorrichtung nach Anspruch 19, dadurch gekennzeichnet, daß sich die Düsengruppe mindestens über die gesamte Breite (9) des Erzeugnisses (1) erstreckt.

21. Vorrichtung nach einem der Ansprüche 17 bis 20, dadurch gekennzeichnet, daß alle Düsen (15,16) in Richtung der Breite der Umlenkkörper in einer Reihe entlang einer Linie angeordnet sind.

22. Vorrichtung nach Anspruch 21, dadurch gekennzeichnet, daß die Linie eine Gerade ist.

23. Vorrichtung nach einem der Ansprüche 17 bis 22, dadurch gekennzeichnet, daß eine Doppelreihe (Figur 5) mit Düsen (15,16) vorgesehen ist.

24. Vorrichtung nach einem der Ansprüche 17 bis 23, dadurch gekennzeichnet, daß die Düsen (15,16) nach Form und/oder Querschnittsfläche unterschiedliche Austrittsöffnungen aufweisen (Figur 5).

25. Vorrichtung nach einem der Ansprüche 17 bis 24, dadurch gekennzeichnet, daß die Düsen (15,16) einzeln und/oder gruppenweise oder als Gesamtheit mit einer Strömungsmittelquelle (19) verbunden oder verbindbar sind.

26. Vorrichtung nach einem der Ansprüche 17 bis 25, dadurch gekennzeichnet, daß die Mittel zur Einführung des Strömungsmittels ein Vierkantrohr (20) aufweisen, mit mindestens einer Reihe von Düsen (15,16) die sich in einer Seitenwand (21) dicht unterhalb einer angrenzenden Wand (22) befinden.

27. Vorrichtung nach Anspruch 26, dadurch gekennzeichnet, daß der Umlenkkörper (4,5) mit seiner der Oberfläche (3) für die Umlenkung abgewandten Rückseite an der die Düsen (15,16) aufweisenden Seitenwand (21) anliegt, wobei die Oberfläche (3) für die Umlenkung mittels der Oberfläche (23) eines Verlängerungsstückes (24,25) bis an die Seitenwand (21) dicht unterhalb der Düsen (15,16) herangeführt ist.

28. Vorrichtung nach Anspruch 27, dadurch gekennzeichnet, daß die äußere Oberfläche (23) des Verlängerungsstückes (24) geneigt (26) angeordnet ist, derart, daß sie in Richtung auf den Punkt der ersten Umlenkung (18) hin zusammen mit der gegenüberliegenden Oberfläche des Erzeugnisses (1) einen enger werdenden Strömungskanal bilden.

29. Vorrichtung nach einem der Ansprüche 17 bis 28, dadurch gekennzeichnet, daß die Oberfläche (3) jedes Umlenkkörpers (4,5) im Profil einen halbkreisförmigen Verlauf aufweist, dem sich mindestens einlaufseitig (6) die äußere Oberfläche (23) des Verlängerungsstückes (24,25) anschließt, die bis unterhalb der Düsenaustrittsöffnungen der Düsen (15,16) geführt ist.

30. Vorrichtung nach einem der Ansprüche 17 bis 29, dadurch gekennzeichnet, daß der Umlenkkörper (4,5) einstückig mit dem Verlängerungsstück (24,25) ausgebildet ist.

31. Vorrichtung nach einem der Ansprüche 17 bis 30, dadurch gekennzeichnet, daß Umlenkkörper (4,5) und Verlängerungsstück (24,25) aus flachem Bandmaterial oder Plattenmaterial geformt sind.

32. Vorrichtung nach einem der Ansprüche 17 bis 31, dadurch gekennzeichnet, daß das Vierkantrohr (20) unterhalb der Düsenreihe (15,16) einen Steg (27) aufweist mindestens zur Auflage des Verlängerungsstückes (24,25).

33. Vorrichtung nach einem der Ansprüche 17 bis 32, dadurch gekennzeichnet, daß das Vierkantrohr (20) mindestens einen Anschluß (28-32) für das Strömungsmittel aufweist.

34. Vorrichtung nach einem der Ansprüche 17 bis 33, dadurch gekennzeichnet, daß jedes Vierkantrohr (20) innerhalb eines die Behandlungszone (2) mindestens teilweise umschließenden Gehäuses (33) angeordnet ist.

35. Vorrichtung nach einem der Ansprüche 17-34, dadurch gekennzeichnet, daß die Oberfläche (3) des Umlenkkörpers (4,5) mindestens im gekrümmten Bereich mit Kunststoff, vorzugsweise aus der Gruppe der Polytetrafluoräthylene, beschichtet ist.

36. Vorrichtung nach einem der Ansprüche 17 bis 35, dadurch gekennzeichnet, daß die Vorrichtung mindestens eine Einrichtung (39 - 42) zur erfassung der Transportgeschwindigkeit des Erzeugnisses (1) aufweist und daß mindestens jede Umlenkstation (34-38) als Ganzes mit mindestens einer Mengenregeleinrichtung (43-47) für das Strömungsmittel verbunden ist, wobei jede Mengenregeleinrichtung (43-47) und jede einrichtung (39-42) zur Erfassung der Transportgeschwindigkeit des Erzeugnisses (1) mit einer eine CPU aufweisende Steuereinrichtung (48) verbunden ist zur Steuerung der Mengenregeleinrichtungen (43-47) in vorgegebener Abhängigkeit von den Signalen der Einrichtungen (39-42) zur Erfassung der Transportgeschwindigkeit des Erzeugnisses (1).

37. Vorrichtung mindestens nach Anspruch 26, dadurch gekennzeichnet, daß mindestens eine weitere Reihe von Düsen (65) in der der Seitenwand (21) gegenüberliegenden Wand (21a) dicht unterhalb der der Wand (22) gegenüberliegenden Wand (22a) vorgesehen sind.

38. Vorrichtung mindestens nach Anspruch 37, dadurch gekennzeichnet, daß das Vierkantrohr (20) unterhalb der Düsenreihe (65) an der Wand (21a) einen Steg (27a) aufweist zur Auflage eines eine Abführebene (66) bildenden Leitbleches (67).

## Claims

1. Method for the tensionless transportation of web-like products (1) such as textile, plastics or paper webs or threads or cords guided sinuously through a treatment zone (2), wherein the products (1) are supplied to the zone (2) and are removed again therefrom and within the zone (2) are directionally changed in travelling from the input side (6) to the output side (7) at the surface (3) of at least one deflection member (5), characterised in that a flow means having a flow velocity which corresponds at least to the desired input velocity is introduced at least approximately in the direction of transportation (8) between product (1) and surface (3) of each deflection member (4,5) at least from the input side (6) around the outside and above the closed surface of each deflection member (4,5).

2. Method according to claim 1, characterised in that the flow means has a density in the treatment zone which is higher than, equal to or less than that of the ambient medium.

3. Method according to one of claims 1 and 2, characterised in that the flow means is gaseous.

4. Method according to one of claims 1 and 2, characterised in that the flow means is liquid.

5. Method according to one of claims 1 to 4, characterised in that the ambient medium is gaseous or liquid.

6. Method according to one of claims 1 to 5, characterised in that flow means and ambient medium have substantially the same composition.

7. Method according to one of claims 1 to 6, characterised in that for individual deflection members (4,5) or all the deflection members a flow velocity is used which is different from that of the other deflection members (4,5).

8. Method according to one of claims 1 to 7, characterised in that the flow velocity of the flow medium is chosen to be so high that a desired transportation velocity for the product (1) is produced at the associated deflection member (4,5).

9. Method according to one of claims 1 to 8, characterised in that the flow medium is supplied at least approximately over the full width (9) of the product (1).

10. Method according to claim 9, characterised in that zones (10,11) over the full width (9) or distributed over parts of the width and into which flow means is supplied alternate with zones (12, 13) into which no flow means is supplied.

11. Method according to one of claims 1 to 8 and 10, characterised in that flow means is supplied only over at least a limited region of the width (9) of the product (1).

12. Method according to one of claims 1 to 11, characterised in that the flow means has different flow velocities within the region of the width (9) of the product (1) into which flow means is supplied.

13. Method according to one of claims 1 to 12, characterised in that the flow means has different densities within the region of the width (9) of the product (1) into which flow means is supplied.

14. Method according to one of claims 1 to 13, characterised in that the flow means is supplied in the form of a plurality of individual streams.

15. Method according to claim 14, characterised in that the individual streams have at least approximately a circular cross-section at least in the exit plane (14).

16. Method according to one of claims 1 to 14, characterised in that at least one individual stream of the flow medium exits as a flat stream at least in the exit plane (14).

17. Apparatus for carrying out the method according to at least one of the claims 1 to 16, comprising at least one deflection member (4,5) having a surface (3) at which the product (1) being transported is changed in direction by moving during the transportation around the deflection member from an inlet side (6) thereof to the outlet side (7) thereof, characterised in that each deflection member has a closed surface and that each deflection member is associated at least (4,5) on the input side with active means for introducing pressurised flow means at least in the inlet direction above the closed surface and below the product (1), with the deflection members being connected to a pressure source (19) for supplying the flow means in desired volume and at desired pressure.

18. Apparatus according to claim 17, characterised in that the means for introducing the flow means comprises at least one nozzle (15, 16) for the flow means, wherein each nozzle is arranged spaced (17) from the point of the beginning of deflection (18) and below the plane of the product (1) being transported and is aligned with its output flow directed at least approximately towards the point of first deflection (18).

19. Apparatus according to claim 18, characterised in that at least one nozzle group (Figs. 4 and 5) is provided with a plurality of nozzles (15, 16).

20. Apparatus according to claim 19, characterised in that the nozzle group extends at least over the full width (9) of the product (1).

21. Apparatus according to one of claims 17 to 20, characterised in that all nozzles (15, 16) are arranged in the direction of the width of the deflection body in a row along a line.

22. Apparatus according to claim 21, characterised in that the line is a straight line.

23. Apparatus according to one of claims 17 to 22, characterised in that a double row (Fig. 5) is provided with nozzles (15, 16).

24. Apparatus according to one of claims 17 to 23, characterised in that the nozzles (15, 16) have outlet apertures which are different in terms of shape and/or cross-sectional surface area (Fig.5).

25. Apparatus according to one of claims 17 to 24, characterised in that the nozzles (15, 16) are connectable or are connected to a source (19) of flow means individually and/or in groups or as a common unit.

26. Apparatus according to one of claims 17 to 25, characterised in that the means for introducing the flow means comprises a rectangular tube (20) having at least one series of nozzles (15, 16) which are located in one side wall (21) immediately below a boundary wall (22).

27. Apparatus according to claim 26, characterised in that the deflection member (4,5) has its rear surface remote from the surface (3) for the deflection in contact with the side wall (21) which includes the nozzles (15,16), wherein the surface (3) for the deflection is extended by means of the surface (23) of an extension member (24, 25) as far as the side wall (21) immediately below the nozzles (15, 16).

28. Apparatus according to claim 27, characterised in that the outer surface (23) of the extension member (24) is an inclined surface (26), such that, in the direction towards the point of first deflection (18), together with the opposing surface of the product (1), it defines a narrowing flow channel.

29. Apparatus according to one of claims 17 to 28, characterised in that the surface (3) of each deflection member (4,5) has a semi-circular shape in profile which at least on the inlet side (6) connects with the outer surface (23) of the extension member (24, 25) which is guided to a position below the outlet apertures of the nozzles (15, 16).

30. Apparatus according to one of claims 17 to 29, characterised in that the deflection members (4,5) are each formed integrally with the extension member (24,25).

31. Apparatus according to one of claims 17 to 30, characterised in that deflection members (4,5) and extension members (24,25) are formed from flat sheet material or plate material.

32. Apparatus according to one of claims 17 to 31, characterised in that the rectangular tube (20) below the nozzle row (15,16) has a flange (27) at least for supporting the extension member (24, 25).

33. Apparatus according to one of claims 17 to 32, characterised in that the rectangular tube (20) has at least one connection (28-32) for the flow means.

34. Apparatus according to one of claims 17 to 33, characterised in that each rectangular tube (20) is arranged within a housing (33) which at least partially encloses the treatment zone (2).

35. Apparatus according to one of claims 17 to 34, characterised in that the surface (3) of the deflection members (4,5) is coated at least in the curved region with plastics material, preferably from the group of polytetrafluoroethylenes.

36. Apparatus according to one of claims 17 to 35, characterised in that the apparatus includes at least one device (39-42) for detecting the transportation speed of the product (1), and that at least one deflection station (34-38) is connected as a totality with at least one volume regulating device (43-47) for the flow means, wherein each volume regulating device (43-47) and each device (39-42) for detecting the transportation speed of the product (1) is connected to a control device (48) which includes a CPU for the control of the volume regulating devices (43-47) in predetermined dependence upon the signals from the devices (39-42) for detecting the transportation speed of the product (1).

37. Apparatus at least according to claim 26, characterised in that at least one further row of nozzles (65) is provided in the wall (21a) opposite the side wall (21) immediately below the wall (22a) which is opposite the wall (22).

38. Apparatus at least according to claim 37, characterised in that the rectangular tube (20) below the nozzle row (65) on the wall (21a) has a flange (27a) for the support of a sheet (67) which forms an exit plane (66).

## Revendications

1. Procédé pour transporter sans déformations des produits (1) sous forme de bandes tels que des bandes de tissu, de matière plastique ou de papier, des fils ou des cordons, suivant un guidage en forme de méandres à travers une zone de traitement (2), les produits (1) étant amenés vers la zone (2) puis évacués de celle-ci, et déviés à l'intérieur de la zone (2), au niveau de la surface (3) d'un ou plusieurs corps de déviation (5), du côté entrée (6) vers le côté sortie (7), caractérisé en ce que, au moins à partir du côté entrée (6), et à partir de l'extérieur et du dessus de la surface fermée de chaque corps de déviation (4,5), entre le produit (1) et la surface (3) de chaque corps de déviation (4,5), un fluide présentant une vitesse d'écoulement qui correspond au moins à la vitesse d'entrée voulue est introduit approximativement dans le sens de transport (8).

2. Procédé selon la revendication 1, caractérisé en ce que le fluide possède une densité supérieure, égale ou inférieure à celle de l'agent environnant prévu dans la zone de traitement.

3. Procédé selon l'une des revendications 1 et 2, caractérisé en ce que le fluide est gazeux.

4. Procédé selon l'une des revendications 1 et 2, caractérisé en ce que le fluide est liquide.

5. Procédé selon l'une des revendications 1 à 4, caractérisé en ce que l'agent environnant est gazeux ou liquide.

6. Procédé selon l'une des revendications 1 à 5, caractérisé en ce que le fluide et l'agent environnant ont sensiblement la même composition.

7. Procédé selon l'une des revendications 1 à 6, caractérisé en ce qu'on utilise, au niveau de corps de déviation (4,5) individuels ou de tous les corps de déviation (4,5), une vitesse d'écoulement différente de celle des autres corps de déviation (4,5).

8. Procédé selon l'une des revendications 1 à 7, caractérisé en ce que la vitesse d'écoulement choisie pour le fluide est élevée, de sorte qu'une vitesse de transport du produit (1) voulue se met en place au niveau du corps de déviation (4,5) associé.

9. Procédé selon l'une des revendications 1 à 8, caractérisé en ce que le fluide est amené au moins approximativement sur toute la largeur (9) du produit (1).

10. Procédé selon la revendication 9, caractérisé en ce qu'il est prévu, réparties en alternance sur la largeur (9) ou sur des parties de la largeur, des zones (10,11) alimentées en fluide, et des zones (12,13) non alimentées en fluide.

11. Procédé selon l'une des revendications 1 à 8 et 10, caractérisé en ce que seules une ou plusieurs zones limitées de la largeur (9) du produit (1) sont alimentées en fluide.

12. Procédé selon l'une des revendications 1 à 11, caractérisé en ce que, dans la zone de la largeur (9) du produit (1) qui est alimentée en fluide, celui-ci présente une vitesse d'écoulement différente.

13. Procédé selon l'une des revendications 1 à 12, caractérisé en ce que, dans la zone de la largeur (9) du produit (1) qui est alimentée en fluide, celui-ci présente une densité différente.

14. Procédé selon l'une des revendications 1 à 13, caractérisé en ce que le fluide est amené sous la forme de plusieurs jets individuels.

15. Procédé selon la revendication 14, caractérisé en ce que les jets individuels possèdent, au moins dans le plan de sortie (14), une section transversale au moins approximativement circulaire.

16. Procédé selon l'une des revendications 1 à 14, caractérisé en ce qu'un ou plusieurs jets individuels du fluide sortent au moins dans le plan de sortie (14) sous la forme d'un jet plan.

17. Dispositif pour la mise en oeuvre du procédé selon l'une au moins des revendications 1 à 16, comprenant un ou plusieurs corps de déviation (4,5) possédant une surface (3) au niveau de laquelle le produit à transport (1) est dévié et se déplace, pendant le transport, d'un côté entrée (6) vers le côté sortie (7), après déviation, caractérisé en ce que chaque corps de déviation possède une surface fermée et en ce qu'il est associé à chaque corps de déviation, au moins (4,5) côté entrée, des moyens qui entrent en action pour introduire le fluide sous pression, au moins dans le sens de l'entrée, au-dessus de la surface fermée et au-dessous du produit (1), et qui sont reliés à une source de pression (19) destinée à fournir le fluide en quantité voulue et à la pression voulue.

18. Dispositif selon la revendication 17, caractérisé en ce que les moyens d'introduction du fluide comportent une ou plusieurs buses (15,16) pour celui-ci, qui sont disposées chacune à une distance (17) du point du début de la déviation (18) et au-dessous du plan du produit à transporter (1), et dont le sens d'éjection est dirigé au moins approximativement vers le produit du début de la déviation (18).

19. Dispositif selon la revendication 18, caractérisé en ce qu'il est prévu un ou plusieurs groupes de buses (figures 4 et 5) comportant plusieurs buses (15,16).

20. Dispositif selon la revendication 19, caractérisé en ce que le groupe de buses s'étend au moins sur toute la largeur (9) du produit (1).

21. Dispositif selon l'une des revendications 17 à 20, caractérisé en ce que toutes les buses (15,16) sont disposées dans le sens de la largeur des corps de déviation, en rang sur une ligne.

22. Dispositif selon la revendication 21, caractérisé en ce que la ligne est une droite.

23. Dispositif selon l'une des revendications 17 à 22, caractérisé en ce qu'il est prévu une double rangée (figure 5) de buses (15,16).

24. Dispositif selon l'une des revendications 17 à 23, caractérisé en ce que les buses (15,16) possèdent des orifices de sortie de formes et/ou de surfaces de section transversale différentes (figure 5).

25. Dispositif selon l'une des revendications 17 à 24, caractérisé en ce que les buses (15,16) sont reliées ou aptes à être reliées, individuellement et/ou par groupes ou en totalité, à une source de fluide (19).

26. Dispositif selon l'une des revendications 17 à 25, caractérisé en ce que les moyens pour introduire le fluide possèdent un tuyau carré (20) comportant au moins une rangée de buses (15,16) qui se trouvent dans une paroi latérale (21), juste au-dessous d'une paroi contiguë (22).

27. Dispositif selon la revendication 26, caractérisé en ce que le corps de déviation (4,5) est appliqué, avec sa face arrière opposée à la surface (3) destinée à la déviation, contre la paroi latérale (21) possédant les buses (15,16), la surface (3) destinée à la déviation avançant jusqu'à la paroi latérale (21), juste au-dessous des buses (15,16), à l'aide de la surface (23) d'une pièce de rallonge (24,25).

28. Dispositif selon la revendication 27, caractérisé en ce que la surface extérieure (23) de la pièce de rallonge (24) est disposée inclinée (26), de manière à former, avec la surface opposée du produit (1), en direction du point de la première déviation (18), un canal d'écoulement de plus en plus étroit.

29. Dispositif selon l'une des revendications 17 à 28, caractérisé en ce que le profil de la surface (3) de chaque corps de déviation (4,5) présente une forme semi-circulaire à laquelle fait suite, au moins côté entrée (6), la surface extérieure (23) de la pièce de rallonge (24,25), qui est guidée jusqu'au-dessous des orifices de sortie des buses (15,16).

30. Dispositif selon l'une des revendications 17 à 29, caractérisé en ce que le corps de déviation (4,5) est réalisé d'une seule pièce avec la pièce de rallonge (24,25).

31. Dispositif selon l'une des revendications 17 à 30, caractérisé en ce que le corps de déviation (4,5) et la pièce de rallonge (24,25) sont formés à partir d'un matériau plan en bande ou en plaque.

32. Dispositif selon l'une des revendications 17 à 31, caractérisé en ce que le tuyau carré (20) prévu au-dessous de la rangée de buses (15,16) possède une nervure (27) destinée au moins à l'appui de la pièce de rallonge (24,25).

33. Dispositif selon l'une des revendications 17 à 32, caractérisé en ce que le tuyau carré (20) possède un ou plusieurs raccords (28-32) pour le fluide.

34. Dispositif selon l'une des revendications 17 à 33, caractérisé en ce que chaque tuyau carré (20) est disposé à l'intérieur d'un carter (33) entourant au moins partiellement la zone de traitement (2).

35. Dispositif selon l'une des revendications 17-34, caractérisé en ce que la surface (3) du corps de déviation (4,5) est revouverte, au moins dans la zone courbe, de matière plastique, de préférence du groupe des polytétrafluoréthylènes.

36. Dispositif selon l'une des revendications 17 à 35, caractérisé en ce que le dispositif possède un ou plusieurs dispositifs (39-42) pour détecter la vitesse de transport du produit (1), et en ce qu'au moins chaque poste de déviation (34-38) est relié, comme ensemble, à un ou plusieurs dispositifs régulateurs de débit (43-47) pour le fluide, chaque dispositif régulateur de débit (43-47) et chaque dispositif (39-42) pour détecter la vitesse de transport du produit (1) étant reliés à un dispositif de commande (48) possédant une unité centrale, en vue de commander les dispositifs régulateurs de débit (43-47) suivant une relation de dépendance prédéfinie par rapport aux signaux des dispositifs (39-42) pour détecter la vitesse de transport du produit (1).

37. Dispositif selon au moins la revendication 26, caractérisé en ce qu'une ou plusieurs autres rangées de buses (65) sont prévues dans la paroi (21a) opposée à la paroi latérale (21), juste au-dessous de la paroi (22a) opposée à la paroi (22).

38. Dispositif selon au moins la revendication 37, caractérisé en ce que le tuyau carré (20) possède, au-dessous de la rangée de buses (65) prévue au niveau de la paroi (21a), une nervure (27a) en vue de l'appui d'une tôle de guidage (67) définissant un plan d'évacuation (66).
